# EUROPÄISCHE PATENTSCHRIFT

(11) **EP 3 382 099 B1**
(45) Veröffentlichungstag und Bekanntmachung des Hinweises auf die Patenterteilung: **27.03.2019**
(21) Anmeldenummer: 17163614.5
(22) Anmeldetag: 29.03.2017
(51) Int. Cl.: E01C 19/48

(54) **STRASSENFERTIGER MIT HEIZELEMENT FÜR EINE EINBAUBOHLE**
ROAD FINISHER WITH HEATING ELEMENT FOR A SCREED
FINISSEUSE DE ROUTE COMPRENANT UN ÉLÉMENT CHAUFFANT POUR UNE TABLE LISSEUSE

(43) Veröffentlichungstag der Anmeldung: 03.10.2018
(73) Patentinhaber: Joseph Vögele AG, 67067 Ludwigshafen (DE)
(72) Erfinder: BUSCHMANN, Martin, 67435 Neustadt (DE); WEISER, Ralf, 68526 Ladenburg (DE); MUNZ, Roman, 67435 Neustadt (DE); PAWLIK, Christian, Dr., 67435 Neustadt (DE)
(74) Vertreter: Grünecker Patent- und Rechtsanwälte PartG mbB

(56) Entgegenhaltungen:
- EP-A1- 1 566 484
- EP-A2- 2 439 333
- EP-B1- 1 036 883
- WO-A1-2014/124545
- US-A1- 2014 294 503

## Beschreibung

Die vorliegende Erfindung betrifft einen Straßenfertiger mit Widerstandsheizelement für eine Einbaubohle sowie ein Verfahren zum Beheizen von Verdichtungsaggregaten einer Einbaubohle eines Straßenfertigers. Bei Straßenfertigern ist es bekannt, die Einbaubohle mit den Verdichtungsaggregaten, wie z. B. Tamper, Glättbleche und Pressleisten, elektrisch zu beheizen. Diese Komponenten müssen erhitzt werden, um ein Ankleben des ebenfalls erhitzten Einbaumaterials zu verhindern. Die Temperatur des Einbaumaterials beträgt im Verarbeitungszustand ca. 160 - 185 °C. An der Einbaubohle des Straßenfertigers sind deshalb Widerstandsheizelemente mit Heizdrahtwicklungen angebracht, welche die Bohle vor dem Einbaubetrieb auf die erforderliche Betriebstemperatur vorheizen, sowie diese während des Einbaubetriebs aufrechterhalten. Die Strom- und Spannungsversorgung der Widerstandsheizelemente erfolgt dabei in der Regel durch einen Generator, welcher von einem Primärantrieb, üblicherweise einem Dieselmotor, angetrieben wird. Um die Leistungsaufnahme bzw. den Energieverbrauch der Bohlenheizung zu begrenzen, ist es bekannt, einzelne Widerstandsheizelemente unterschiedlicher Bohlensegmente getaktet, d. h. abwechselnd, zu betreiben, wie dies zum Beispiel in der EP 1 036 883 B1 beschrieben ist. Wie in der EP 1 295 990 A2 gezeigt, kann die Taktung auch die Temperatur der Bohlensegmente berücksichtigen. Aus der EP 1 555 348 B1 sind zudem Widerstandsheizelemente bekannt, welche eine Mehrzahl an Heizwendeln, bzw. Heizdrahtwicklungen umfassen, wobei die Heizleistung jeder der Heizwendeln der Nenn-Heizleistung des Widerstandsheizelements entspricht, was eine Redundanz im Falle eines Ausfalls einer Heizwendel bietet. Zudem kann ein Generator aufgrund unterschiedlicher Motordrehzahl variable elektrische Leistung erbringen, wie dies in WO 2014/124545 A1 beschrieben ist.
Die vorgenannten Varianten weisen jedoch Defizite darin auf, die Widerstandsheizelemente sowie den Generator in einem optimalen Wirkungsgrad zu betreiben und zugleich das Leistungsvermögen der vorhandenen Bauelemente bestmöglich zu nutzen. So werden insbesondere während der Aufheizphase der Einbaubohle andere Anforderungen an Generator und Widerstandsheizelemente gestellt, als dies während des Einbaubetriebs der Fall ist. Desweiteren sind Einbaubohlen in verschiedenen Konfigurationen bekannt. So gibt es neben Straßenfertigern mit Einbaubohlen fester Arbeitsbreite auch Straßenfertiger mit Einbaubohlen variabler Arbeitsbreite. Derartige Einbaubohlen umfassen üblicherweise eine Grundbohle fester Größe, welche durch selektive Anbringung oder Entfernung von Verbreiterungsteilen in ihren Abmessungen verändert werden können, um die jeweils gewünschte Straßenbreite fertigen zu können. Diese Größenänderung erfordert ebenfalls eine Heizleistungsanpassung der Bohlenheizung. Die US 8,961,064 B2 und die US 2014/0294503 A1 beschreiben ein Heizsystem für eine Einbaubohle mit Erkennung der angebrachten Verbreiterungsteile. Schließlich offenbart die EP 3 075 909 A1 eine Straßenbaumaschine mit einem Netzwerk, in dem ein Teil einer Stromleitung für eine Datenübertragung genutzt wird.
Die EP 2 439 333 A2 zeigt ein Heizsystem für eine Einbaubohle, in welchem die Beheizung mittels Temperatursensoren gesteuert wird und beim Ausfall eines oder mehrerer Temperatursensoren entsprechend geeignete Ersatzsensoren herangezogen werden. Dabei ist es möglich, je nach Heizleistungsbedarf die Beheizung unterschiedlicher Bereiche der Einbaubohle zu- oder abzuschalten. So kann z.B. die Beheizung auf einen hinteren Abschnitt der Einbaubohle beschränkt werden.
Die vorliegende Erfindung hat die Aufgabe, die genannten Probleme zu beseitigen und einen Straßenfertiger mit einer Einbaubohle bereitzustellen, welcher aufgrund seiner Bauart und Steuerung die Generator- und Leistungskapazität optimal ausnutzt. Diese Aufgabe wird erfindungsgemäß gelöst durch einen Straßenfertiger mit Widerstandsheizelement für eine Einbaubohle gemäß Anspruch 1 sowie ein Verfahren zum Beheizen von Verdichtungsaggregaten einer Einbaubohle eines Straßenfertigers gemäß Anspruch 16. Vorteilhafte Weiterbildungen der Erfindung sind in den Unteransprüchen angegeben.
Gemäß einem Aspekt der vorliegenden Erfindung umfasst ein Straßenfertiger neben anderen Elementen einen Generator, eine Steuervorrichtung und eine Einbaubohle, wobei die Einbaubohle Verdichtungsaggregate, wie z. B. Tamper, Glättbleche und Pressleisten, und mindestens ein vom Generator mit Strom versorgbares elektrisches Widerstandsheizelement zum Beheizen der Verdichtungsaggregate umfasst. Die vorzugsweise austauschbar an einer Zugmaschine des Straßenfertigers montierte Einbaubohle umfasst zumindest eine Grundbohle und Verbreiterungsteile und ist dazu geeignet, durch selektives Anbringen oder Entfernen dieser Verbreiterungsteile, welche lösbare Ergänzungselemente fester Länge oder verschiebbare Ausziehelemente sein können, von einer ersten zu zumindest einer zweiten, davon verschiedenen Bohlenkonfiguration umgebaut zu werden. So können linke und rechte Ausziehelemente, welche bereits mit der Grundbohle verbunden sind, ausgezogen werden, um eine größere Arbeitsbreite zu erhalten. Die Verbreiterungsteile können aber auch in Varianten vorliegen, welche erst an die Grundbohle und/oder an Ausziehelementen angebracht und befestigt werden, um die Einbaubohle zu verbreitern. Auch kann die Verbreiterung durch jeweils mehrere Ausziehelemente und/oder Ergänzungselemente pro Seite erfolgen, und diese können aneinander und/oder an der Grundbohle befestigt werden. Das elektrische Widerstandsheizelement umfasst mindestens zwei voneinander strom- und spannungsisolierte Heizdrahtwicklungen, welche, gesteuert von der Steuervorrichtung, individuell zu- und abschaltbar sind. Die Steuervorrichtung ist dabei derart konfiguriert, dass sie die Schaltung der Heizdrahtwicklungen in Abhängigkeit einer zuvor ermittelten Bohlenkonfiguration vornimmt, um durch den Generator erzeugte elektrische Leistung auf die einzelnen Heizdrahtwicklungen zu verteilen. Dabei wird insbesondere die Konfiguration, also die Art, die Größe und der Aufbau der Einbaubohle ermittelt, um auf zumindest der Grundbohle die Heizdrahtwicklungen des einen oder der mehreren Widerstandsheizelemente individuell zu schalten. Somit kann die vom Generator zur Verfügung gestellte elektrische Leistung bereits auf der Grundbohle auf die einzelnen Heizdrahtwicklungen verteilt werden.

Dies bietet den Vorteil, die Beheizung der Verdichtungsaggregate möglichst homogen, je nach Anordnung der Heizdrahtwicklungen, gestalten zu können, was auch einen ungewollten Wärmeverlust verringert und damit den Wirkungsgrad erhöht. Dies reduziert nicht nur die Betriebskosten sondern erhöht auch die Verarbeitungs- bzw. Fertigungsqualität. Da also einzelne Heizdrahtwicklungen in Kombination miteinander betrieben werden und diese zudem der Bohlengeometrie angepasst angeordnet sein können, kann die einzelne Heizdrahtwicklung für einen enger umgrenzten Heizleistungsbereich, d.h. einen Bereich elektrischer Leistung, dimensioniert sein, was einerseits eine geringe Effektivität bei der Beaufschlagung mit niedriger elektrischer Leistung verhindert und andererseits eine Materialschwächung bei hoher elektrischer Leistung verhindert.

In einer vorteilhaften Variante ist das Widerstandsheizelement mit seinen zwei oder mehr Heizdrahtwicklungen modulartig ausgebildet und lösbar an der Einbaubohle bzw. den Verdichtungsaggregaten angebracht. Dies ermöglicht eine einfache Handhabung des Widerstandsheizelements im Falle von nötigen Reparaturen oder eines Austauschs. So kann der Betrieb mit einem Ersatzheizelement fortgesetzt werden, wenn ein Widerstandsheizelement einer Reparatur bedarf. Auch ist die Verwendung von verschiedenen alternativen Widerstandsheizelementen mit unterschiedlicher Leistungsaufnahme denkbar, um auf unterschiedliche Betriebsbedingungen, wie zum Beispiel einen Sommer- oder Winterbetrieb, umzustellen.

In einer typischen Variante ist die Steuervorrichtung dazu konfiguriert, in Abhängigkeit der Bohlenkonfiguration jede der Heizdrahtwicklungen der Verbreiterungsteile individuell zu- oder abzuschalten. Wurde die Bohlenkonfiguration, also die Größe und Art der Grundbohle und, sofern vorhanden, der Verbreiterungsteile, bei Betriebsbeginn von der Steuervorrichtung ermittelt, so schaltet diese die Heizdrahtwicklungen der Widerstandsheizelemente von Verbreiterungsteilen wie auf der Grundbohle individuell und in Abhängigkeit der gewünschten Heizcharakteristik. Somit kann für alle Komponenten der Einbaubohle eine effektive und an die Betriebsparameter angepasste Beheizung erfolgen.

Besonders vorteilhaft wäre es, die Heizdrahtwicklungen eines Widerstandsheizelements im Sinne einer Hauptwicklung und einer Zusatzwicklung für unterschiedliche Leistungsbereiche zu dimensionieren. So kann die Hauptwicklung zum Beispiel für zwei Drittel und die Zusatzwicklung für ein Drittel der insgesamt möglichen Heizleistung ausgelegt sein. Dies ermöglicht den Betrieb des Widerstandsheizelements in vier Stufen, nämlich Null, ein Drittel, zwei Drittel und drei Drittel der Gesamtleistung. Somit können bereits bauartbedingt unterschiedliche Heizleistungsstufen vorgesehen werden, welche, wie weiter unten beschrieben, mittels zusätzlicher Parameter weiter variiert werden können. Durch eine derartige Ausführung kann die spezifische Heizleistung, d.h. die Heizleistung pro Fläche, besonders zweckmäßig variiert werden. Die bauartbedingte Planung unterschiedlicher Heizleistungsbereiche ermöglicht die Anpassung der Heizdrahtbeschaffenheit, wie zum Beispiel des Drahtdurchmessers, um einen Heizvorgang mit möglichst hohem Wirkungsgrad und geringer Materialbelastung zu gewährleisten.

Vorzugsweise ist die Steuervorrichtung dazu konfiguriert, die Bohlenkonfiguration automatisch zu ermitteln. Die Steuervorrichtung, welche als Mikrocomputer mit entsprechender Software implementiert werden kann, ist also derart programmiert, bei Betriebsbeginn, zum Beispiel beim Einschalten des Straßenfertigers oder des Bedienpanels, alle nötigen Informationen zum Aufbau der Einbaubohle automatisch zu beziehen und für die Steuerung der Bohlenheizung zu berücksichtigen. Die Steuervorrichtung fragt z.B. zunächst die Datenzulaufkanäle ab und erhält die Typen-Informationen aller vorhandenen Bohlenkomponenten. Dabei können die Komponenten entweder per Kabel und entsprechender Steckverbindung oder per Funk mit der Steuervorrichtung verbunden sein. Die eigentliche Identifikation der einzelnen Bohlenkomponenten kann dabei auf unterschiedlichste Art und Weise erfolgen. So können Gewichtssensoren, welche mit der Steuervorrichtung verbunden sind, dazu dienen, die Bohlenkonfiguration zu ermitteln, oder die Bohlenkomponenten können mit spezifischen ID-Tags (Identifikationscodes) versehen sein, welche ausgelesen werden. Die jeweils erfassten Daten werden dann insbesondere mit einer in der Steuervorrichtung gespeicherten Datenbank verglichen, welche durch PC-Schnittstelle aktualisiert werden kann. Die automatische Erkennung der Bohlenkonfiguration bietet dem Maschinenoperateur eine deutliche Zeitersparnis, da manuelle Eingaben nicht erfolgen müssen. Lediglich das gewünschte Heizprogramm muss gegebenenfalls eingestellt werden. Mittels zusätzlicher Sensoren, wie zum Beispiel Umgebungstemperatur- oder Bohlentemperatursensor, können zusätzliche, für den Betrieb der Bohlenheizung relevante Informationen gesammelt werden, und die Steuervorrichtung kann daraus Heizprogramme berechnen und dem Anwender vorschlagen.

In einer gängigen Variante weist der Straßenfertiger ein Power-Line-Communication- (PLC-) Basismodul und die Einbaubohle ein oder mehrere PLC-Module auf, welche dazu konfiguriert und verschaltet sind, um über die vorhandenen Stromleitungen zu kommunizieren. Dabei ist die Steuervorrichtung und/oder das PLC-Basismodul derart konfiguriert, den Aufbau der Einbaubohle durch Auswertung der PLC-Module mittels PLC-Datenübertragung zu erfassen. Wie aus anderen Anwendungen bekannt, wird bei der PLC-Datenübertragung das Datensignal über eine Trägerfrequenz zusätzlich auf die mit z.B. 230 V oder 400 V betriebene Stromleitung zu den Widerstandsheizelementen moduliert. Das PLC-Basismodul sowie die PLC-Module sind dabei so angebracht und verschaltet, die Signale ein- und auszukoppeln sowie Steuerungsbefehle weiterzuleiten. Die PLC-Datenübertragung ist eine robuste Übertragungstechnik und reduziert den Bedarf an weiteren Steuerungsleitungen. Dies verringert den Herstellungsaufwand und damit die Herstellungskosten sowie einen möglichen Reparaturbedarf. Wenn die PLC-Module, welche auf der Einbaubohle angeordnet sind, auch als Speichereinheiten für Informationen zu Typ und Aufbau der Einbaubohle dienen, können weitere elektronische Bauteile effektiv eingespart werden.

In einer vorteilhaften Variante wird jede Heizdrahtwicklung des Widerstandsheizelements durch ein Schaltrelais zu- und abgeschaltet. Wie im vorangegangenen Absatz beschrieben, ist die Signalübertragung mittels PLC eine auch für Baumaschinen besonders vorteilhafte Variante. So kann auch die Schaltung der Heizdrahtwicklungen, also die Ansteuerung eines Schaltrelais, derart erfolgen. Dieser Aufbau bietet eine robuste und zuverlässige Steuerung und auch die Möglichkeit spätere technische Erweiterungen zu implementieren.

In einer weiteren Variante weist der Straßenfertiger für jede Heizdrahtwicklung eines Widerstandsheizelements ein in ein Widerstandsheizelementüberwachungsmodul integriertes Schaltrelais zum Zu- oder Abschalten der Heizdrahtwicklung auf. Je nach Ausführung des Widerstandsheizelementüberwachungsmoduls kann pro Heizdrahtwicklung je eines angeordnet sein. Es kann aber auch ein Widerstandsheizelementüberwachungsmodul für die Überwachung mehrerer Heizdrahtwicklungen oder auch mehrerer Widerstandsheizelemente verschaltet sein. Vorzugsweise ist desweiteren die Steuervorrichtung dazu konfiguriert und verschaltet, das Schaltrelais über die Stromleitung mittels PLC anzusteuern. Es ist zweckmäßig, die Schaltungsfunktionen mit den Widerstandsheizelementüberwachungsmodulen zu kombinieren, um Platz zu sparen und bereits vorhandene Bauteile effektiv zu nutzen.

In einer weiteren Variante ist jedes Schaltrelais eines Widerstandsheizelements an eine separate Stromleitung und eine separate Steuerleitung angeschlossen. Veranlasst durch das Steuersignal, welches an das Schaltrelais geleitet wird, stellt dieses den Stromfluß zur Heizdrahtwicklung her oder unterbricht ihn. Dies ermöglicht die Verwendung weiterer Signalübertragungstechniken und die Modifikation der Steuerleitung unabhängig von der Stromversorgung und umgekehrt.

Vorzugsweise können die Komponenten der Einbaubohle, also die Grundbohle und die Verbreiterungsteile, jeweils zwei oder mehr Widerstandsheizelemente aufweisen, wobei die Anzahl der Widerstandsheizelemente einer Komponente unabhängig von den übrigen ist. Jedes der Widerstandsheizelemente umfasst dabei insbesondere wenigstens zwei Heizdrahtwicklungen. Dies ermöglicht es, unterschiedliche Bereiche der Einbaubohle mit unterschiedlichen Heizleistungen zu beaufschlagen, was zu einer Energieeinsparung führt, wenn unterschiedliche Wärmeverluste, zum Beispiel von Randbereichen im Vergleich zu mittigen Bereichen, auftreten. Die Produktion kleinerer Module ist außerdem einfacher und kostengünstiger, was genauso für Austausch oder Reparatur bei einem technischen Defekt gilt, und auch der Straßenfertigungsbetrieb kann währenddessen aufrechterhalten werden, wenn die verbleibenden Widerstandsheizelemente zur Kompensation mit größerer Heizleistung betrieben werden. Es sei darauf hingewiesen, dass die in diesem Text vorangehenden sowie die folgenden Aussagen sowohl für ein als auch mehrere Widerstandsheizelemente pro Komponente gelten.

In einer typischen Variante ist der Generator dazu geeignet, mit variabler Drehzahl betrieben zu werden, wobei die Leistung des Generators mit steigender Drehzahl zunimmt. In Abhängigkeit der Drehzahl des Primärantriebs, üblicherweise eines Dieselmotors, kann so die Strom- und Spannungsversorgung der Widerstandsheizelemente an den aktuellen Heizleistungsbedarf der Einbaubohle angepasst werden. Die stufenlose Drehzahlregelung ermöglicht es zusammen mit den weiteren beschriebenen Einstellmöglichkeiten, die Heizleistung exakt an Umgebungsbedingungen und den Betriebsmodus anzupassen. Durch die Auslegung der Heizdrahtwicklungen für bestimmte Heizleistungsbereiche kann die jeweilige Heizdrahtwicklung mit Spannung oder Strom in einer Höhe beaufschlagt werden, welche einen besonders effizienten Betrieb erlaubt.

In einer weiteren vorteilhaften Variante ist es möglich, einen Betriebsmodus des Straßenfertigers, wie z. B. "Eco" oder "Power", vorzuwählen. Damit wird eine maximale Generatordrehzahl bzw. Generatorleistung voreingestellt. In Abhängigkeit des Betriebsmodus und damit der zur Verfügung stehenden Generatorleistung regelt dann die Steuervorrichtung ein Zu- und Abschalten von Heizdrahtwicklungen. So kann es sinnvoll sein, in einem "Power"-Modus eine maximale Drehzahl, für die der Generator geeignet ist, zum Beispiel 1500 U/min zu wählen um eine schnellstmögliche Aufheizung der Einbaubohle zu erreichen oder um ungünstige Bedingungen, wie zum Beispiel besonders niedrige Umgebungstemperaturen, zu kompensieren. In einer anderen Situation kann es geboten sein, die Bohlenheizung mit einer niedrigeren als der maximal möglichen Generatordrehzahl zu betreiben und deshalb vor dem Betrieb einen "Eco"-Modus zu wählen, welcher die Drehzahl auf zum Beispiel 1200 U/min begrenzt. Dies kann sinnvoll sein, um einen geringeren Kraftstoffverbrauch oder eine niedrigere Geräuschemission zu erzielen oder weil die Umgebungsbedingungen (z.B. Umgebungstemperatur) lediglich einen niedrigeren Heizleistungsbedarf erfordern.

Die vom Betriebsmodus abhängige maximale Generatorleistung wird dabei von der Steuervorrichtung ermittelt und wird so von dieser gleichmäßig auf die Heizdrahtwicklungen verteilt. Die Schaltung der Heizdrahtwicklungen erfolgt dabei so, dass die elektrische Leistung möglichst gutausgenutzt wird. Alternativ oder in Kombination zur maximalen Drehzahlvorgabe können natürlich auch andere, dem Fachmann bekannte Einstellmöglichkeiten beim Betrieb eines elektrischen Generators vorgenommen werden. So kann zum Beispiel der Erregerstrom, welcher das magnetische Feld erzeugt, begrenzt werden. So können maximale Heizleistungen von zum Beispiel 35 kW, 31 kW oder 25 kW eingestellt werden. Da die Zu- oder Abschaltung von Heizdrahtwicklungen maßgeblich für die Leistungsaufnahme der Einbaubohle ist und die Heizdrahtwicklungen im Bereich ihres größten Wirkungsgrads betrieben werden sollten, ist die Steuervorrichtung z.B. dazu ausgelegt, Heizdrahtwicklungen abzuschalten, falls der Heizleistungsbedarf in dem gewählten Modus nicht erbracht werden kann. Natürlich ist es zweckmäßig, nicht nur die Bohlenheizung sondern auch andere elektrische Verbraucher, wie zum Beispiel Beleuchtung, Steuerung oder das Laden einer Bordbatterie, ebenfalls mit elektrischer Leistung desselben Generators, welcher auch zur Energieversorgung der Bohlenheizung dient, zu betreiben. Damit steht nicht die gesamte vom Generator erzeugte elektrische Leistung für die Bohlenheizung zur Verfügung, wobei die Verteilung der elektrischen Leistung auf die Bordelektronik des Straßenfertigers weiterhin durch die Steuervorrichtung erfolgen kann. Alternativ ist es auch denkbar, einen zweiten Generator bzw. eine Lichtmaschine zur Versorgung der übrigen elektrischen Verbraucher von dem Primärantrieb antreiben zu lassen.

Idealerweise ist die Steuervorrichtung dazu konfiguriert, die Heizleistung des Widerstandsheizelements oder der Widerstandsheizelemente in Abhängigkeit eines voreingestellten Zeitprogramms oder Schaltmusters zu variieren. So kann es zweckmäßig sein, die einzelnen Heizdrahtwicklungen eines Widerstandsheizelements eines linken Bohlensegments getaktet, d.h. periodisch alternierend, mit den einzelnen Heizdrahtwicklungen eines Widerstandsheizelements eines rechten Bohlensegments zu- und abzuschalten. Ist der Heizleistungsbedarf aufgrund der gegebenen Bedingungen, wie zum Beispiel Umgebungstemperatur, Temperatur des Einbaumaterials, Bodentemperatur, gering, kommt es also in Verbindung mit der Wärmekapazität der Verdichtungsaggregate zu einem geringen Wärmeabfluss, so führt die Taktung zu einer Energieeinsparung. Außerdem ist dadurch eine weitere Unterteilung der oben beschriebenen Leistungsstufen auf z.B. 1/6-Schritte der Gesamtleistung möglich.

In einer weiteren Variante ist die Steuervorrichtung derart konfiguriert, um anhand von Signalen von Sensoren, welche z. B. die Wicklungstemperatur, den Wicklungswiderstand, die Drehzahl, oder die Spannungsabgabe des Generators oder andere Größen, die eine Belastung des Generators anzeigen, die Heizleistung des Widerstandsheizelementes oder mehrerer Widerstandsheizelemente anzupassen, um eine Überlastung des Generators zu verhindern. Somit ist für den Generator aber auch für die Heizdrahtwicklungen ein automatischer Schutz gegen Beschädigung durch zu hohe Strom- und Spannungsbeaufschlagung gegeben. Dies ist relevant bei Bedienungsfehlern, Fehlproprogrammierung der Steuervorrichtung oder dem Einsatz ungeeigneter Erweiterungssegmente. Somit werden aufwändige und teure Reparaturen oder der Austausch des Generators, der Widerstandsheizelemente oder anderer Komponenten vermieden. Gleichzeitig kann jedoch das Heizsystem derart ausgelegt sein, dass der durch Sensoren überwachte Generator temporär mit seiner maximalen Leistungsabgabe durch Zuschalten zusätzlicher Widerstandsheizelemente betrieben wird, was insbesondere in der Aufheizphase zu einer Verkürzung der Aufheizzeit führt. Das Heizsystem kann zusätzlich derart ausgelegt sein, dass spätere Erweiterungen, z.B. Verwendung eines Generators mit höherer Leistung oder anderer Widerstandsheizelemente, auch elektronisch berücksichtigt werden können.

Im Folgenden werden Ausführungsbeispiele der Erfindung anhand der Figuren näher beschrieben. Dabei zeigen
- Figur 1:: eine schematische Ansicht eines Ausführungsbeispiels eines erfindungsgemäßen Straßenfertigers mit beheizbarer Einbaubohle,
- Figur 2:: eine schematische Ansicht eines Ausführungsbeispiels eines erfindungsgemäßen Straßenfertigers mit beheizbarer Einbaubohle in einer ersten Bohlenkonfiguration umfassend eine Grundbohle,
- Figur 3:: eine schematische Ansicht eines Ausführungsbeispiels eines erfindungsgemäßen Straßenfertigers mit beheizbarer Einbaubohle in einer zweiten Bohlenkonfiguration umfassend eine Grundbohle sowie zwei Verbreiterungsteile,
- Figur 4:: eine schematische Ansicht eines Ausführungsbeispiels eines Straßenfertigers mit beheizbarer Einbaubohle, welche ein linkes und ein rechtes Verbreiterungsteil umfasst und mehrere Widerstandsheizelemente aufweist,
- Figur 5:: eine schematische detaillierte Ansicht eines PLC-Moduls und eines Widerstandsheizelements einer beheizbaren Einbaubohle,
- Figur 6:: eine schematische Ansicht der wichtigsten Schritte des Verfahrens, gesteuert durch die Steuervorrichtung.

Einander entsprechende Komponenten sind in den Figuren jeweils mit gleichen Bezugszeichen versehen.

Fig. 1 zeigt ein Ausführungsbeispiel eines erfindungsgemäßen Straßenfertigers 1 in schematischer Ansicht, mit einer beheizbaren Einbaubohle 3 und einer Zugmaschine 5. Über einen Befestigungsmechanismus können Einbaubohlen 3 verschiedener Art austauschbar an der Zugmaschine 5 angebracht werden. An der Unterseite der Einbaubohle 3 befindet sich ein Verdichtungsaggregat 7, welches aus dem Einbaumaterial einen ebenen und festen Straßenbelag formt. Ein Gewichtssensor 8, welcher an der Aufhängung der Einbaubohle 3 an der Zugmaschine 5 angebracht ist, kann dazu dienen, die Bohlenkonfiguration mittels bekannter Gewichtswerte der unterschiedlichen Modelle der Einbaubohle 3 zu bestimmen.

Fig. 2 zeigt eine schematische Ansicht eines Ausführungsbeispiels eines erfindungsgemäßen Straßenfertigers 1 mit beheizbarer Einbaubohle 3 in einer ersten Bohlenkonfiguration, umfassend eine Grundbohle 9. Von der Zugmaschine 5 führen zwei Stromleitungen 25 zu der Grundbohle 9, welche im Wesentlichen zur Stromversorgung der Bohlenheizung dienen und durch die doppelte Ausführung bereits für die Versorgung von zusätzlichen Verbreiterungsteilen geeignet sind. Je nach benötigter elektrischer Leistung wäre auch eine einzelne Stromleitung 25 möglich und ausreichend. Die gezeigte erste Bohlenkonfiguration besitzt bereits für den gewünschten Einsatzbereich eine ausreichende Breite.

Fig. 3 zeigt eine schematische Ansicht eines Ausführungsbeispiels eines erfindungsgemäßen Straßenfertigers 1 mit beheizbarer Einbaubohle 3 in einer zweiten Bohlenkonfiguration, umfassend eine Grundbohle 9 sowie ein linkes und ein rechtes Verbreiterungsteil 11, 13. Diese zweite Bohlenkonfiguration dient dazu, breitere Straßen oder Flächen zu fertigen, also zum Beispiel zu asphaltieren, als in Fig. 2. Die Verbreiterungsteile 11, 13 können lösbar als Ergänzungselemente an der Grundbohle 9 angeordnet sein und über mechanische und/oder hydraulische und/oder elektrische Verbindungen 10 mit der Grundbohle 9 verbunden sein. Um die Verbindungen 10 darzustellen, wurde jeweils ein Abstand zwischen der Grundbohle 9 und den Verbreiterungsteilen 11, 13 in der Zeichnung dargestellt. Tatsächlich sind die Verbreiterungsteile 11, 13 bündig an der Grundbohle 9 angeordnet, da der Straßenbelag ohne Unebenheiten oder Rippen geformt werden muss. Derlei träte auf, wenn Abstände zwischen den Verbreiterungsteilen 11, 13 und der Grundbohle 9 vorhanden wären. Die Verbreiterungsteile 11, 13 können auch Ausziehelemente sein, welche an der Grundbohle 9 angeordnet und von dieser seitlich ganz oder teilweise ausziehbar sind.

Fig. 4 zeigt eine schematische Ansicht der Komponenten und deren Verschaltung eines Ausführungsbeispiels eines Straßenfertigers 1 mit beheizbarer Einbaubohle 3. Der Straßenfertiger 1 umfasst die Zugmaschine 5 und die Einbaubohle 3, welche eine Grundbohle 9 und hier beispielhaft ein linkes und rechtes Verbreiterungsteil 11, 13 umfasst. Üblicherweise sind auf der Zugmaschine 5 angebracht die Steuervorrichtung 15, ein Power-Line-Communication- (PLC-) Basismodul 17 und ein Bedienpult 21, welches auf dem Bedienstand des Straßenfertigers 1 dem Operateur zur Steuerung der Bohlenheizung dient. Außerdem umfasst die Zugmaschine 5 eine Batterie 19, welche zum Beispiel eine 24V-Spannungsversorgung bietet und zum Anlassen eines Primärantriebs, üblicherweise eines Dieselmotors, oder zur Versorgung der elektronischen Komponenten bei ausgeschaltetem Motor dient. Ein Generator G wird durch den Motor angetrieben und erzeugt die elektrische Leistung zur Beheizung der Einbaubohle 3. Desweiteren ist ein Schütz 23 zur Sicherung der elektronischen Komponenten vorgesehen.

Wie in der Darstellung gezeigt, dienen die Stromleitungen 25 zur Versorgung der Widerstandsheizelemente 27, und die Steuersignale des PLC-Basismoduls 17 werden in die Stromleitungen 25 eingekoppelt. Hier ist eine Variante gezeigt, in der zwei Stromleitungen 25 vom Schütz 23 und somit vom Generator G wegführen, um jeweils eine Hälfte der Einbaubohle 3 mit Strom zu versorgen. Bei geeigneter Dimensionierung ist jedoch auch nur eine einzelne Stromleitung 25 möglich, welche vom Schütz 23 auf der Zugmaschine 5 zur Einbaubohle 3 führt und sich auf der Einbaubohle 3 zu den Widerstandsheizelementen 27 aufteilt. Die Widerstandsheizelemente 27 sind über ein PLC-Modul 29 an die Stromleitungen 25 angeschlossen. Das PLC-Modul 29 empfängt die Signale zur Zu- und Abschaltung von Heizdrahtwicklungen der Widerstandsheizelemente 27 von der Steuervorrichtung 15 bzw. dem PLC-Basismodul 17 und schaltet damit ein Schaltrelais 31 (Fig. 5) zum Öffnen und Schließen der Stromversorgung der jeweiligen Heizdrahtwicklung. Zusätzlich zum Bedienpult 21 kann auch ein zweites Bedienpult 35 an der Einbaubohle 3 vorhanden sein, um eine Steuerung direkt an der Einbaubohle 3 zu ermöglichen.

Die Bohlenkonfiguration kann von der Steuervorrichtung 15 zum Beispiel durch einen Gewichtssensor 8, welcher das Gewicht der Einbaubohle 3 an deren Aufhängung an der Zugmaschine 5 misst, ermittelt werden. Alternativ dazu oder zusätzlich kann auch ein ID-Tag 37, welcher jeweils an der Grundbohle 9 und an Verbreiterungsteilen 11, 13 angebracht ist, von der Steuervorrichtung 15 ausgelesen werden. Dabei ist der Gewichtssensor 8 oder ID-Tag 37 mit der Steuervorrichtung 15 und/oder dem PLC-Basismodul 17 per Kabel verbunden, oder seine Daten können per Funk (z.B. mittels RFID-Technik) ausgelesen werden. Auch das PLC-Modul 29 kann die spezifischen Informationen zu Typ und Aufbau der Einbaubohle 3 enthalten und der Datensatz kann von der Steuervorrichtung 15 oder dem PLC-Basismodul 17 ausgelesen werden. PLC-Modul 29 und ID-Tag 37 sind dabei nicht nur auf der Grundbohle 9 vorhanden, sondern auch auf Verbreiterungsteilen 11, 13, welche über mechanische und/oder hydraulische und/oder elektrische Verbindungen 10 mit der Grundbohle 9 verbunden sind. Wird keine PLC-Technik eingesetzt, kann eine zusätzliche Steuerleitung 26 angeordnet sein, welche die Steuervorrichtung 15 mit den Schaltrelais 31 (Fig. 5) verbindet und das Steuersignal überträgt. Desweiteren kann ein Sensor 43 an dem Generator G angebracht sein, um dessen Betriebszustand und Belastung, z.B. mittels Messung der Wicklungstemperator, Drehzahl oder abgegebenen Spannung, zu überwachen.

Fig. 5 zeigt eine detaillierte schematische Ansicht eines PLC-Moduls 29 und eines Widerstandsheizelements 27 einer beheizbaren Einbaubohle 3. Wird die Beheizung der Einbaubohle 3 mittels PLC gesteuert, so gelangt über die Stromleitung 25 der elektrische Strom und das Steuersignal zum Schaltrelais 31, wobei dieses derart mit der Stromleitung 25 verschaltet ist, dass aufgrund des Steuersignals das Schaltrelais 31 den Stromfluss zum Widerstandsheizelement 27 herstellt oder unterbricht. Jedes Schaltrelais 31 schaltet eine von hier zwei Heizdrahtwicklungen 41 des Widerstandsheizelements 27 und ist mit der Heizdrahtwicklung 41 durch je eine weitere Stromleitung 25 verbunden. Die Zuleitung vom Generator G zu den Schaltrelais 31 bzw. den PLC-Modulen 29 kann bei geeigneter Wahl der Leitungsdimensionen durch eine einzelne Stromleitung 25 erfolgen, welche sich vor den PLC-Modulen 29 zu diesen hin teilt. Genauso sind auch mehr als zwei Stromleitungen 25 denkbar. Die elektronische Schaltung innerhalb der PLC-Module 29 ist dabei so konfiguriert, um die für das jeweilige PLC-Modul 29 bestimmten Steuerungssignale zu verarbeiten, wie dies allgemein aus der Datenübertragung bekannt ist. Von den Schaltrelais 31 bzw. den PLC-Modulen 29 führen separate Stromleitungen 25 zu den einzelnen Heizdrahtwicklungen 41. Dabei kann eine LED-Leuchte 33 zwischengeschaltet sein, um den Arbeitszustand der Heizdrahtwicklung 41 anzuzeigen. Zusätzlich kann das Schaltrelais 31 in ein Widerstandsheizelementüberwachungsmodul 32 integriert sein, welches zusätzliche Funktionen zur Überwachung der Bohlenbeheizung bietet. Vorzugsweise sind die Widerstandsheizelemente 27 modulartig ausgebildet, d.h. sie sind samt ihrer Heizdrahtwicklungen als Modul demontierbar und formstabil ausgebildet. Die Heizdrahtwicklungen 41 können dabei in einem wärmeleitenden Material gekapselt sein.

Wird keine PLC-Kommunikation eingesetzt, kann eine zusätzliche Steuerleitung 26 angeordnet sein, welche das Steuersignal zu den Schaltrelais 31 überträgt.

Fig. 6 zeigt eine schematische Ansicht der wichtigsten Schritte des Verfahrens 50 zur Beheizung von Verdichtungsaggregaten 7 einer Einbaubohle 3, gesteuert durch die Steuervorrichtung 15. In Schritt 51 ermittelt die Steuervorrichtung 15 die Bohlenkonfiguration, zum Beispiel anhand des Gewichtssensors 8. So kann z.B. eine Grundbohle 9 ein bekanntes Gewicht von 2,0t und zwei Verbreiterungsteile 11, 13 von je 0,8t haben. Da die Gewichte spezifisch für die einzelnen Bohlenmodelle sind, kann so die Steuervorrichtung 15 deren Konfiguration und Heizleistungsdaten ermitteln. Alternativ sind in elektronischen Speichereinheiten, den ID-Tags 37, die Bohlendaten gespeichert und können von der Steuervorrichtung 15 ausgelesen werden. Alternativ können die Bohlendaten auch in Speichereinheiten der PLC-Module 29 gespeichert sein oder sie werden vom Bediener über eine Schnittstelle eingegeben.
Dann schließt sich ein weiterer Schritt 53 an, in welchem die maximal mögliche elektrische Leistung des Generators G durch die Steuervorrichtung 15 ermittelt wird. Dabei wird die Wahl des Betriebsmodus, z.B. "Eco" oder "Power", berücksichtigt, in welchem die maximal zur Verfügung stehende Leistung begrenzt wird, indem im Betriebsmodus "Eco" die Drehzahl des Generators G auf einen Maximalwert begrenzt oder aber im Betriebsmodus "Power" die technisch mögliche Maximalleistung des Generators G zugelassen wird.
Im Anschluss daran, in Schritt 55, verteilt die Steuervorrichtung 15 vom Generator G erzeugte elektrische Leistung auf die Heizdrahtwicklungen 41 durch Zu- oder Abschalten derselben. Wie bereits oben erwähnt, ist zwischen einer maximalen für die Beheizung der Einbaubohle 3 zur Verfügung stehenden elektrischen Leistung und einer maximalen Generatorleistung zu unterscheiden, da der Generator G üblicherweise noch andere elektrische Verbraucher mit Strom versorgt. Die Zu- und Abschaltung der Heizdrahtwicklungen 41 kann auch getaktet erfolgen, d.h. die einzelnen Heizdrahtwicklungen 41 werden im Wechsel, nach einem zuvor berechneten Schaltmuster, mit elektrischer Energie beaufschlagt.
Ausgehend von den oben dargestellten Ausführungsformen eines Straßenfertigers 1 mit beheizbarer Einbaubohle 3 sind vielerlei Variationen desselben möglich. So kann die Einbaubohle 3 neben den Verdichtungsaggregaten 7 wie Tamper, Glättblechen oder Pressleisten, auch andere Verdichtungsaggregate 7 aufweisen. Ebenso kann der Straßenfertiger 1 auch Einbaubohlen 3 fester Arbeitsbreite umfassen, die jedoch nicht von der Erfindung erfasst sind. Die Widerstandsheizelemente 27 können je nach Bedarf unterschiedlich gestaltet sein, wobei die Heizdrahtwicklungen 41 unterschiedliche Formen und Größen haben können. Modifikationen an der Strom- und Spannungsversorgung sowie der Steuervorrichtung 15 sind in vielerlei Varianten möglich. So kann beispielsweise die Stromversorgung in Gleich- oder Wechselstromtechnik ausgeführt sein.

## Patentansprüche

1. **Straßenfertiger** (1) mit einem Generator (G), einer Steuervorrichtung (15) und einer Einbaubohle (3), wobei die Einbaubohle (3) eine Grundbohle (9) und Verbreiterungsteile (11, 13) umfasst und dazu geeignet ist, durch selektives Anbringen oder Entfernen dieser Verbreiterungsteile (11, 13) von einer ersten zu zumindest einer zweiten, davon verschiedenen Bohlenkonfiguration umgebaut zu werden, wobei die Grundbohle (9) und die Verbreiterungsteile (11, 13) jeweils ein Verdichtungsaggregat (7) und mindestens ein vom Generator (G) mit Strom versorgbares elektrisches Widerstandsheizelement (27) zum Beheizen des Verdichtungsaggregats (7) umfassen, **dadurch gekennzeichnet, dass** das Widerstandsheizelement (27) wenigstens zwei voneinander strom- und spannungsisolierte Heizdrahtwicklungen (41) umfasst, wobei die Steuervorrichtung (15) dazu konfiguriert ist, in Abhängigkeit von der von der Steuervorrichtung (15) ermittelten Bohlenkonfiguration jede der Heizdrahtwicklungen (41) des Widerstandsheizelements (27) der Grundbohle (9) individuell zu- oder abzuschalten, um durch den Generator (G) erzeugte elektrische Leistung auf die einzelnen Heizdrahtwicklungen (41) zu verteilen.

2. Straßenfertiger nach Anspruch 1, **dadurch gekennzeichnet, dass** das Widerstandsheizelement (27) modulartig ausgebildet und lösbar an der Einbaubohle (3) angebracht ist.

3. Straßenfertiger nach einem der vorangegangenen Ansprüche, **dadurch gekennzeichnet, dass** die Steuervorrichtung (15) dazu konfiguriert ist, in Abhängigkeit der Bohlenkonfiguration jede der Heizdrahtwicklungen (41) der Verbreiterungsteile (11, 13) individuell zu- oder abzuschalten.

4. Straßenfertiger nach einem der vorangegangenen Ansprüche, **dadurch gekennzeichnet, dass** die Heizdrahtwicklungen (41) des Widerstandsheizelements (27) dazu ausgelegt sind, unterschiedliche Heizleistungen abzugeben.

5. Straßenfertiger nach einem der vorangegangenen Ansprüche, **dadurch gekennzeichnet, dass** die Steuervorrichtung (15) dazu konfiguriert ist, die Bohlenkonfiguration automatisch zu ermitteln.

6. Straßenfertiger nach einem der vorangegangenen Ansprüche, **dadurch gekennzeichnet, dass** die Steuervorrichtung (15) dazu konfiguriert ist, den Aufbau der Einbaubohle (3) mittels Gewichtssensor (8) oder ID-Tags (37) zu erfassen.

7. Straßenfertiger nach einem der vorangegangenen Ansprüche, **dadurch gekennzeichnet, dass** der Straßenfertiger (1) ein Power-Line-Communication- (PLC-) Basismodul (17) aufweist und die Einbaubohle (3) ein oder mehrere PLC-Module (29) aufweist und die Steuervorrichtung (15) und/oder das PLC-Basismodul (17) dazu konfiguriert ist, den Aufbau der Einbaubohle (3) durch Auswertung der PLC-Module (29) mittels PLC zu erfassen.

8. Straßenfertiger nach einem der vorangegangenen Ansprüche, **dadurch gekennzeichnet,** für jede Heizdrahtwicklung (41) des Widerstandsheizelements (27) ein Schaltrelais (31) zum Zu- oder Abschalten der Heizdrahtwicklung (41) aufzuweisen, wobei vorzugsweise die Steuervorrichtung (15) dazu konfiguriert und verschaltet ist, das Schaltrelais (31) über die Stromleitung (25) mittels Power-Line-Communication anzusteuern.

9. Straßenfertiger nach einem der vorangegangenen Ansprüche, **dadurch gekennzeichnet,** für jede Heizdrahtwicklung (41) des Widerstandsheizelements (27) ein in ein Heizelementüberwachungsmodul (32) integriertes Schaltrelais (31) zum Zu- oder Abschalten der Heizdrahtwicklung (41) aufzuweisen, wobei vorzugsweise die Steuervorrichtung (15) dazu konfiguriert und verschaltet ist, das Schaltrelais (31) über eine Stromleitung (25) mittels Power-Line-Communication anzusteuern.

10. Straßenfertiger nach einem der Ansprüche 8 oder 9, **dadurch gekennzeichnet, dass** an jedes Schaltrelais (31) eines Widerstandsheizelements (27) eine separate Stromleitung (25) und eine separate Steuerleitung (26) angeschlossen ist und die Steuervorrichtung (15) dazu konfiguriert und verschaltet ist, das Schaltrelais (31) über die separate Steuerleitung (26) anzusteuern.

11. Straßenfertiger nach einem der vorangegangenen Ansprüche, **dadurch gekennzeichnet, dass** die Grundbohle (9) und/oder die Verbreiterungsteile (11, 13) jeweils zwei oder mehr Widerstandsheizelemente (27) aufweisen, wobei jedes der Widerstandsheizelemente (27) wenigstens zwei Heizdrahtwicklungen (41) umfasst.

12. Straßenfertiger nach einem der vorangegangenen Ansprüche, **dadurch gekennzeichnet, dass** der Generator (G) dazu geeignet ist, mit variabler Drehzahl betrieben zu werden, wobei die Leistung des Generators (G) mit steigender Drehzahl zunimmt.

13. Straßenfertiger nach Anspruch 12, **dadurch gekennzeichnet, dass** abhängig vom Einstellen eines Betriebsmodus des Straßenfertigers (1) eine maximale Generatordrehzahl voreinstellbar ist und dass die Heizdrahtwicklungen (41) in Abhängigkeit einer maximalen zur Verfügung stehenden Generatorleistung durch die Steuervorrichtung (15) zu- und abschaltbar sind.

14. Straßenfertiger nach einem der vorangegangenen Ansprüche, **dadurch gekennzeichnet, dass** die Steuervorrichtung (15) dazu konfiguriert ist, die Heizleistung des Widerstandsheizelements (27) oder der Widerstandsheizelemente (27) in Abhängigkeit eines voreingestellten Zeitprogramms oder Schaltmusters zu variieren.

15. Straßenfertiger nach einem der vorangegangenen Ansprüche, **dadurch gekennzeichnet, dass** die Steuervorrichtung (15) dazu konfiguriert ist, Signale von Sensoren (43), welche die Wicklungstemperatur, den Wicklungswiderstand, die Drehzahl oder die Spannungsabgabe und damit die Belastung des Generators (G) messen, zu verarbeiten und die Heizleistung des Widerstandsheizelements (27) oder der Widerstandsheizelemente (27) anzupassen, um eine Überlastung des Generators (G) zu verhindern.

16. **Verfahren** zum Beheizen von Verdichtungsaggregaten (7) einer eine Grundbohle (9) und selektiv anbringbare oder entfernbare Verbreiterungsteile (11, 13) umfassenden Einbaubohle (3) eines Straßenfertigers (1) mittels eines oder mehrerer elektrischer Widerstandsheizelemente (27), wobei die Widerstandsheizelemente (27) von einem Generator (G) mit Strom versorgt werden, und wobei eine Steuervorrichtung (15) das Beheizen der Verdichtungsaggregate (7) steuert,
**dadurch gekennzeichnet,**
**dass** die Widerstandsheizelemente (27) jeweils wenigstens zwei voneinander strom- und spannungsisolierte Heizdrahtwicklungen (41) umfassen und die Steuervorrichtung (15) eine von der Einbaubohle (3) eingenommene Bohlenkonfiguration, d.h. das Vorhandensein der Verbreiterungsteile (11, 13) zusätzlich zur Grundbohle (9), sowie die maximal mögliche elektrische Leistung des Generators (G) ermittelt und in Abhängigkeit zumindest der Bohlenkonfiguration und voreingestellter Parameter die einzelnen Heizdrahtwicklungen (41) der Widerstandsheizelemente (27) zu- oder abschaltet, um durch den Generator (G) erzeugte elektrische Leistung auf die einzelnen Heizdrahtwicklungen (41) zu verteilen.

17. Verfahren nach Anspruch 16, **dadurch gekennzeichnet, dass** die Steuervorrichtung (15) die Bohlenkonfiguration automatisch ermittelt.

18. Verfahren nach einem der Ansprüche 16 oder 17, **dadurch gekennzeichnet, dass** ein jeweils einer einzelnen Heizdrahtwicklung (41) des Widerstandsheizelements (27) zugeordnetes Schaltrelais (31) von der Steuervorrichtung (15) über eine Stromleitung (25) mittels Power-Line-Communication angesteuert wird, um die Heizdrahtwicklung (41) zu- oder abzuschalten.

## Claims

1. **Road paver** (1) having a generator (G), a control device (15) and a screed (3), the screed (3) comprising a basic screed (9) and broadening parts (11, 13) and being suited for being modified, by selectively attaching or detaching these broadening parts (11, 13), from a first to at least a second, different screed configuration, the basic screed (9) and the broadening parts (11, 13) each comprising a compacting unit (7) and at least one electric resistance heating element (27) that can be supplied with power by the generator (G) for heating the compacting unit (7),
**characterized in that**
the resistance heating element (27) comprising at least two resistance wire windings (41) being current- and voltage-isolated from each other,
wherein the control device (15) is configured to individually switch on or off each one of the resistance wire windings (41) of the resistance heating element (27) of the basic screed (9) depending on the screed configuration determined by the control device (15) to distribute electrical power generated by the generator (G) to the individual resistance wire windings (41).

2. Road paver according to claim 1, **characterized in that** the resistance heating element (27) is designed modularly and is detachably attached to the screed (3).

3. Road paver according to one of the preceding claims, **characterized in that** the control device (15) is configured to individually switch on or off each one of the resistance wire windings (41) of the broadening parts (11, 13) depending on the screed configuration.

4. Road paver according to one of the preceding claims, **characterized in that** the resistance wire windings (41) of the resistance heating element (27) are designed to output different heating powers.

5. Road paver according to one of the preceding claims, **characterized in that** the control device (15) is configured to automatically determine the screed configuration.

6. Road paver according to one of the preceding claims, **characterized in that** the control device (15) is configured to detect the design of the screed (3) by means of a weight sensor (8) or an ID tag (37).

7. Road paver according to one of the preceding claims, **characterized in that** the road paver (1) comprises a Power Line Communication (PLC) base module (17) and the screed (3) comprises one or several PLC modules (29), and the control device (15) and/or the PLC base module (17) are configured to detect the design of the screed (3) by evaluating the PLC modules (29) by PLC.

8. Road paver according to one of the preceding claims, **characterized in that** for each resistance wire winding (41) of the resistance heating element (27), a switching relay (31) is provided for switching on or off the resistance wire winding (41), wherein preferably the control device (15) is configured and connected to control the switching relay (31) via the power line (25) by means of Power Line Communication.

9. Road paver according to one of the preceding claims, **characterized in that** for each resistance wire winding (41) of the resistance heating element (27), a switching relay (32) integrated in a heating element monitoring module (32) is provided for switching on or off the resistance wire winding (41), wherein the control device (15) is preferably configured and connected to control the switching relay (31) via a power line (25) by means of Power Line Communication.

10. Road paver according to claim 8 or 9, **characterized in that** a separate power line (25) and a separate control line (26) are connected to each switching relay (31) of a resistance heating element (27), and the control device (15) is configured and connected to control the switching relay (31) via the separate control line (26).

11. Road paver according to one of the preceding claims, **characterized in that** the basic screed (9) and/or the broadening parts (11, 13) comprise two or more resistance heating elements (27) each, wherein each of the resistance heating elements (27) comprises at least two resistance wire windings (41).

12. Road paver according to one of the preceding claims, **characterized in that** the generator (G) is suited to be operated at variable speeds, the power of the generator (G) being increased with an increased speed.

13. Road paver according to claim 12, **characterized in that,** depending on the setting of an operating mode of the road paver (1), a maximum generator speed can be pre-set, and that the resistance wire windings (41) can be switched on and off by the control device (15) depending on a maximally available generator power.

14. Road paver according to one of the preceding claims, **characterized in that** the control device (15) is configured to vary the heating power of the resistance heating element (27) or the resistance heating elements (27) depending on a pre-set timed program or switching pattern.

15. Road paver according to one of the preceding claims, **characterized in that** the control device (15) is configured to process signals from sensors (43) which measure the winding temperature, the winding resistance, the speed or the voltage output and thus the load of the generator (G), and to adapt the heating power of the resistance heating element (27) or the resistance heating elements (27) to prevent the generator (G) from being overloaded.

16. **Method** for heating compacting units (7) of a screed (3) of a road paver (1) comprising a basic screed (9) and selectively attachable or detachable broadening parts (11, 13), by means of one or several electric resistance heating elements (27), wherein the resistance heating elements (27) are provided with power from a generator (G), and wherein a control device (15) controls the heating of the compacting units (7),
**characterized in that**
each of the resistance heating elements (27) comprises at least two resistance wire windings (41) being current- and voltage-isolated from each other, and the control device (15) determines a screed configuration assumed by the screed (3), i.e. the presence of the broadening parts (11, 13) in addition to the basic screed (9), and the maximally possible electrical power of the generator (G), and switches on or off the individual resistance wire windings (41) of the resistance heating elements (27) depending on at least the screed configuration and pre-set parameters to distribute electrical power generated by the generator (G) to the individual resistance wire windings (41).

17. Method according to claim 16, **characterized in that** the control device (15) automatically determines the screed configuration.

18. Method according to one of claims 16 or 17, **characterized in that** a switching relay (31) assigned to one single resistance wire winding (41) of the resistance heating element (27) each is controlled by the control device (15) via a power line (25) by Power Line Communication to switch on or off the resistance wire winding (41).

## Revendications

1. Finisseur de route (1) comprenant un générateur (G), un dispositif de commande (15) et une table lisseuse de pose de revêtement (3), finisseur de route dans lequel la table lisseuse de pose de revêtement (3) comprend une table lisseuse de base (9) et des parties d'élargissement (11, 13), et est adaptée à être convertie, par l'ajout ou le retrait sélectif de ces parties d'élargissement (11, 13), d'une première configuration de table lisseuse à au moins une deuxième configuration différente de la précédente,
dans lequel la table lisseuse de base (9) et les parties d'élargissement (11, 13) comprennent chacune respectivement un groupe de compactage (7) et au moins un élément chauffant à résistance (27) électrique pouvant être alimenté en courant par le générateur (G) pour chauffer le groupe de compactage (7),
**caractérisé en ce que** l'élément chauffant à résistance (27) comprend au moins deux enroulements de fil chauffant (41) isolés l'un de l'autre sur le plan de l'intensité du courant et de la tension,
le dispositif de commande (15) étant configuré pour mettre en marche ou mettre à l'arrêt individuellement, en fonction de la configuration de table lisseuse déterminée par le dispositif de commande (15), chacun des enroulements de fil chauffant (41) de l'élément chauffant à résistance (27) de la table lisseuse de base (9), en vue de répartir une puissance électrique produite par le générateur (G), sur les enroulements de fil chauffant (41) individuels.

2. Finisseur de route selon la revendication 1, **caractérisé en ce que** l'élément chauffant à résistance (27) est d'une conception modulaire et est rapporté de manière amovible sur la table lisseuse de pose de revêtement (3).

3. Finisseur de route selon l'une des revendications précédentes, **caractérisé en ce que** le dispositif de commande (15) est configuré pour mettre en marche ou à l'arrêt, individuellement, en fonction de la configuration de table lisseuse, chacun des enroulements de fil chauffant (41) des parties d'élargissement (11, 13) .

4. Finisseur de route selon l'une des revendications précédentes, **caractérisé en ce que** les enroulements de fil chauffant (41) de l'élément chauffant à résistance (27) sont conçus pour délivrer des puissances de chauffe différentes.

5. Finisseur de route selon l'une des revendications précédentes, **caractérisé en ce que** le dispositif de commande (15) est configuré pour déterminer automatiquement la configuration de table lisseuse.

6. Finisseur de route selon l'une des revendications précédentes, **caractérisé en ce que** le dispositif de commande (15) est configuré pour relever la constitution de la table lisseuse de pose de revêtement (3), au moyen de capteurs de poids (8) ou de plaquettes d'identification (37) (ID tags).

7. Finisseur de route selon l'une des revendications précédentes, **caractérisé en ce que** le finisseur de route (1) comprend un module de base (17) de courant porteur en ligne (CPL ou Power-Line-Communication PLC), et la table lisseuse de pose de revêtement (3) comprend un ou plusieurs modules CPL (29), et le dispositif de commande (15) et/ou le module de base CPL (17) est ou sont configurés pour relever la constitution de la table lisseuse de pose de revêtement (3) par traitement de données des modules CPL (29) par CPL.

8. Finisseur de route selon l'une des revendications précédentes, **caractérisé en ce que** pour chaque enroulement de fil chauffant (41) de l'élément chauffant à résistance (27), il est prévu un relais de commutation (31) pour mettre en marche ou mettre à l'arrêt l'enroulement de fil chauffant (41), le dispositif de commande (15) étant de préférence configuré et mis en circuit de manière à pouvoir commander le relais de commutation (31) via le conducteur de courant (25), par courant porteur en ligne.

9. Finisseur de route selon l'une des revendications précédentes, **caractérisé en ce que** pour chaque enroulement de fil chauffant (41) de l'élément chauffant à résistance (27), il est prévu un relais de commutation (31) intégré à un module de surveillance d'élément chauffant (32), pour mettre en marche ou mettre à l'arrêt l'enroulement de fil chauffant (41), le dispositif de commande (15) étant de préférence configuré et mis en circuit de manière à pouvoir commander le relais de commutation (31) via un conducteur de courant (25), par courant porteur en ligne.

10. Finisseur de route selon l'une des revendications 8 ou 9, **caractérisé en ce qu'**à chaque relais de commutation (31) d'un élément chauffant à résistance (27), est raccordé un conducteur de courant séparé (25) et un conducteur de commande séparé (26), et le dispositif de commande (15) est configuré et mis en circuit de manière à commander le relais de commutation (31) via le conducteur de commande séparé (26).

11. Finisseur de route selon l'une des revendications précédentes, **caractérisé en ce que** la table lisseuse de base (9) et/ou les parties d'élargissement (11, 13) comportent chacune respectivement deux éléments chauffants à résistance (27) ou davantage, chacun des éléments chauffants à résistance (27) comprenant au moins deux enroulements de fil chauffant (41).

12. Finisseur de route selon l'une des revendications précédentes, **caractérisé en ce que** le générateur (G) est adapté à pouvoir fonctionner à vitesse de rotation variable, la puissance du générateur (G) augmentant avec une vitesse de rotation croissante.

13. Finisseur de route selon la revendication 12, **caractérisé en ce qu'**en fonction du réglage d'un mode de fonctionnement du finisseur de route (1), il est possible de prérégler une vitesse de rotation maximale du générateur, et **en ce que** les enroulements de fil chauffant (41) peuvent être mis en marche ou mis à l'arrêt par le dispositif de commande (15), en fonction d'une puissance de générateur maximale à disposition.

14. Finisseur de route selon l'une des revendications précédentes, **caractérisé en ce que** le dispositif de commande (15) est configuré pour faire varier la puissance de chauffe de l'élément chauffant à résistance (27) ou des éléments chauffants à résistance (27), en fonction d'un programme de temps ou d'un modèle de commutation préréglé.

15. Finisseur de route selon l'une des revendications précédentes, **caractérisé en ce que** le dispositif de commande (15) est configuré pour traiter des signaux de capteurs (43), qui mesurent la température d'enroulement, la résistance d'enroulement, la vitesse de rotation ou la tension délivrée et ainsi la charge du générateur (G), et pour adapter la puissance de chauffe de l'élément chauffant à résistance (27) ou des éléments chauffants à résistance (27) en vue d'empêcher une surcharge du générateur (G).

16. Procédé pour chauffer des groupes de compactage (7) d'une table lisseuse de pose de revêtement (3) d'un finisseur de route (1), qui comprend une table lisseuse de base (9) et des parties d'élargissement (11, 13) pouvant être rajoutées ou retirées sélectivement, au moyen d'un ou de plusieurs éléments chauffants à résistance (27) électriques, les éléments chauffants à résistance (27) étant alimentés en courant par un générateur (G), et un dispositif de commande (15) commandant le chauffage des groupes de compactage (7), **caractérisé en ce que** les éléments chauffants à résistance (27) comprennent chacun respectivement au moins deux enroulements de fil chauffant (41) isolés l'un de l'autre sur le plan de l'intensité du courant et de la tension, et le dispositif de commande (15) détermine une configuration de table lisseuse prise par la table lisseuse de pose de revêtement (3), c'est-à-dire la présence des parties d'élargissement (11, 13) en plus de la table lisseuse de base (9), ainsi que la puissance électrique maximale possible du générateur (G), et met en marche ou met à l'arrêt les enroulements de fil chauffant (41) individuels des éléments chauffants à résistance (27), en fonction d'au moins la configuration de table lisseuse et de paramètres préréglés, en vue de répartir une puissance électrique produite par le générateur (G) sur les enroulements de fil chauffant (41) individuels.

17. Procédé selon la revendication 16, **caractérisé en ce que** le dispositif de commande (15) détermine la configuration de table lisseuse de manière automatique.

18. Procédé selon l'une des revendications 16 ou 17, **caractérisé en ce qu'**un relais de commutation (31) associé respectivement à un enroulement de fil chauffant (41) individuel de l'élément chauffant à résistance (27), est commandé par le dispositif de commande (15) via un conducteur de courant (25) par courant porteur en ligne, pour mettre en marche ou mettre à l'arrêt l'enroulement de fil chauffant (41).
